# EUROPÄISCHE PATENTSCHRIFT

(11) **EP 0 392 180 B1**
(45) Veröffentlichungstag und Bekanntmachung des Hinweises auf die Patenterteilung: **10.11.1993**
(21) Anmeldenummer: 90103955.2
(22) Anmeldetag: 01.03.1990
(51) Int. Cl.: F23Q 7/00

(54) **Glühstiftkerze**
Glow plug
Bougie à incandescence

(30) Priorität: 08.04.1989 DE 3911506
(43) Veröffentlichungstag der Anmeldung: 17.10.1990
(73) Patentinhaber: ROBERT BOSCH GMBH, 70442 Stuttgart (DE)
(72) Erfinder: Pflug, Hannes, Dr. Dipl.-Mineraloge, D-7252 Weil der Stadt (DE); Schneck, Werner, Dipl.-Ing. (FH), D-7140 Ludwigsburg (DE)

(56) Entgegenhaltungen:
- EP-A- 0 189 086
- PATENT ABSTRACTS OF JAPAN vol. 11, no. 210 (M-604)(2657) 08 Juli 1987, & JP-A-62 26419 (SPARK PLUG CO) 04 Februar 1987
- PATENT ABSTRACTS OF JAPAN vol. 09, no. 272 (M-425)(1995) 30 Oktober 1985, & JP-A-60 117030 (JIDOSHA KIKI) 24 Juni 1985

## Beschreibung

Die Erfindung betrifft eine Glühstiftkerze zur Anordnung im Verbrennungsraum einer Dieselbrennkraftmaschine mit Vor- oder Wirbelkammer oder Direkteinspritzer, insbesondere für Fahrzeuge mit einer Bordnetzspannung von 24 Volt, nach dem Oberbegriff des Anspruchs 1.

Je nach Auslegung des Dieselmotors werden Glühstiftkerzen für 12 Volt oder 24 Volt Betriebsspannung ausgebildet, wobei aufgrund der hohen Ströme in den Zuleitungen ein Spannungsverlust von ca. 1 Volt eintritt. Man spricht deshalb auch von 11-Volt- oder 23-Volt-Kerzen, da diese Betriebsspannung tatsächlich nur zur Verfügung steht. Beide Arten von Glühstiftkerzen bestehen im wesentlichen aus einem Heizkörper und einem Kerzengehäuse, wobei der Heizkörper zwei hintereinander geschaltete Widerstandswendeln enthält, die innerhalb eines hochtemperaturbeständigen und korrosionsfesten Glührohrs angeordnet und in einem Isolierpulver eingebettet sind. Das keramische Isolierpulver isoliert die Widerstandswendeln elektrisch und leitet die von den Widerstandswendeln erzeugte Wärme an das Glührohr weiter. Die Widerstandswendeln bestehen aus einer im vorderen, brennraumseitigen Bereich des Glührohrs angeordneten Heizwendel mit einem im wesentlichen konstanten Widerstand und einer hierzu elektrisch in Reihe geschalteten, anschlußseitigen Regelwendel mit einem hohen positiven Widerstands-Temperatur-Koeffizienten (PTC), der zur Temperaturregelung bzw. Temperaturbegrenzung der Heizwendel dient. Mit erhöhter Wärmebelastung steigt der Widerstand der Regelwendel, begrenzt damit die Stromzufuhr zur Heizwendel und verhindert eine Überhitzung der Glühstiftkerze. Die Regelwendel mit solchen Eigenschaften besteht z. B. aus Reinstnickel oder Reinsteisen; die Heizwendel besteht bevorzugt aus einer FeCrAl-Legierung.

Übliche 12 Volt-Glühstiftkerzen mit einer solchen sogenannten 2-Stoffwendel (Heizwendel und Regelwendel) weisen bestimmte Drahtdurchmesser auf, die den Widerstandswert der Wendeln bestimmen. Der Widerstandswert für die im fertigen Glühstift befindliche Heizwendel liegt beispielsweise bei 20°C Umgebungstemperatur bei 250 Milliohm, der für die Regelwendel bei beispielsweise 130 Milliohm. Der Drahtdurchmesser der noch nicht in den Glühstift eingebauten Heizwendel weist dabei etwa einen Wert von ∼ 0,5 mm und der der Regelwendel einen Wert von ∼ 0,4 mm auf. Diese Drahtstärke ist stark genug, um die 2-Stoffwendel bei der Montage außerhalb und innerhalb des Glührohrs hinreichend gut handhaben zu können. Derartige Drähte können deshalb bei der Montage des Glühstiftes, d. h. beim Befestigen der Wendel an dem Anschlußbolzen sowie beim Einsetzen der Wendeln in das Glührohr auch in einer automatisierten Fertigungsstraße ausreichend gut gehandhabt werden.

Glühstiftkerzen kommen - wie weiter vorn bereits erwähnt - auch zur Anwendung bei Dieselmotoren in Fahrzeugen mit einer Bordnetzspannung von 24 Volt. Die Heizleistung bei diesen 24-Volt-Kerzen darf prinzipiell nicht größer sein als bei 12-Volt-Kerzen, da sonst eine Materialzerstörung stattfinden würde. Bei verdoppelter Betriebsspannung muß deshalb der Widerstand der Widerstandswendeln erhöht werden, um den Stromfluß und damit die Heizleistung zu begrenzen. Die bekannten 23-Volt-Kerzen weisen deshalb 2-Stoffwendeln, d. h. eine Heiz- und eine Regelwendel auf, die zur Erhöhung des Widerstands einen erheblich kleineren Drahtquerschnitt haben als die Widerstandswendeln bei 12-Volt-Kerzen. Die Drahtdurchmesser liegen für die Regelwendel bei ca. 0,18 mm und für die Heizwendel bei ca. 0,25 mm. Nachteilig an diesen dünnen Drahtdurchmessern ist die Tatsache, daß eine solche 2-Stoff-Glühwendel außerordentlich labil ist und eine geringe Eigensteifigkeit hat. Da eine solche 2-Stoffwendel sehr leicht abknickt, ist die Montage außerordentlich schwierig und mit hohem Ausschuß verbunden. Die Glühstiftmontage bei derartigen 24-Volt-Glühstiftkerzen kann deshalb nur manuell erfolgen. Die geringe Eigensteifigkeit gilt insbesondere für die Regelwendel, da das hierfür verwendete Material außerordentlich flexibel und labil bei diesen kleinen Drahtdurchmessern reagiert.

### Vorteile der Erfindung

Die erfindungsgemäße Anordnung mit den kennzeichnenden Merkmalen des Hauptanspruchs 1 hat bei einer 24-Volt-Kerze demgegenüber den Vorteil, daß aufgrund einer zusätzlichen Widerstandswendel eine Glühwendel geschaffen wird, die zwar den gleichen Gesamtwiderstand aufweist wie eine 2-Stoffwendel einer Glühkerze mit 24 Volt-Bordnetz, aber infolge einer geänderten Aufteilung der Einzelwiderstände wesentlich stabiler und besser handhabbar ist.

Aufgrund der zusätzlichen Widerstandswendel kann nämlich der Widerstand der Regelwendel erniedrigt werden, d.h., es kann ein dickerer Drahtquerschnitt für die Regelwendel verwendet werden. Dadurch kann aber auch die Glühstiftkerzenmontage für eine 24-Volt-Kerze automatisiert und auf herkömmliche Fertigungsstraßen verlegt werden. Insbesondere wird der Ausschuß der Glühstiftkerzen drastisch reduziert, da die Handhabung der stabileren sogenannten "3-Stoff-Glühwendel" nicht mehr zum Abknicken und damit zu Kurzschlüssen bei der Montage oder im Betrieb führt. Die Erfindung bewirkt demnach eine erhebliche Fertigungserleichterung und die Möglichkeit der Automatisation für Hochleistungs-Glühstiftkerzen, die für eine Bordnetzspannung von 24 Volt ausgelegt sind.

Die Anordnung der dritten Widerstandswendel erfolgt zwischen der Regelwendel und dem Anschlußbolzen. Hierdurch ergibt sich insbesondere die Vergrößerung des Drahtquerschnitts für die Regelwendel, aber auch ggf. eine Vergrößerung des Drahtquerschnitts der Heizwendel, so daß die 3-Stoffwendel insgesamt stabil ist und die nötige Eigensteifigkeit für die Handhabung aufweist.

Aus der DE 33 09 133 A1 ist zwar eine Flammglühstiftkerze mit ebenfalls drei elektrisch hintereinander geschalteten Widerstandswendeln bekannt geworden, die für eine Bordnetzspannung von 12 Volt bzw. 24 Volt vorgesehen sind, doch diese Wendeln haben bei der Flammglühstiftkerze eine andere Aufgabe: Die dritte, anschlußseitige Widerstandswendel dient nämlich dazu, die Erwärmung und Verdampfung des der Flammglühstiftkerze zugeführten Kraftstoffes schon dann zu bewirken, bevor dieser Kraftstoffdampf der brennraumseitigen Heizwendel im vorderen Bereich der Flammglühstiftkerze zugeführt und dort - vermischt mit Luft - entzündet wird. Die Ausführungsform dieser Flammglühstiftkerze sagt demnach nichts über die Beeinflussung der Drahtdurchmesser der einzelnen Widerstandswendeln aus. Insbesondere wird die unterschiedliche Handhabung der Wendeln bei unterschiedlichen, insbesondere sehr kleinen Drahtdurchmessern nicht angesprochen.

Weiterhin ist aus der europäischen Patentanmeldung Nr. 0 189 086 eine Glühstiftkerze mit drei hintereinander geschalteten Widerstandswendeln bekannt geworden. Bei dieser Anordnung für eine Glühstiftkerze soll jedoch eine Regelung der Temperatur zur Vermeidung der Überhitzung der Glühkerze dadurch erfolgen, daß eine zusätzliche, von außen eingeführte Beschaltung zwischen der anschlußseitigen Regelwendel und der brennraumseitigen Heizwendel vorgesehen ist. Die von außen zusätzlich eingeführte Beschaltung greift dann jeweils eine einzelne Widerstandswendel ab. Dabei werden die drei Widerstandswendeln so ausgelegt, daß mindestens eine einen positiven Temperaturkoeffizienten aufweist und dadurch Regel- oder Meßaufgaben übernehmen kann.

Auch diese Anordnung einer Glühstiftkerze zeigt demnach keine Konfiguration von Widerstandswendeln, bei denen es auf die Vergrößerung des Drahtdurchmessers, insbesondere dem der Regelwendel entscheidend ankommt. Vielmehr bedarf es einer äußeren Beschaltung zur Variation und Anpassung der Widerstände. Die Aufgabenstellung und Lösung unterscheidet sich demnach maßgeblich von derjenigen der vorliegenden Erfindung.

### Zeichnung

Ein vorteilhaftes und zweckmäßiges Ausführungsbeispiel der Erfindung ist in der Zeichnung dargestellt und in der nachfolgenden Beschreibung näher erläutert. Die Figur zeigt eine schematische Darstellung einer Glühkerze, deren Glühstift gemäß der Erfindung mit drei hintereinandergeschalteten Widerstandswendeln versehen ist.

### Beschreibung der Erfindung

Der grundsätzliche Aufbau einer Glühstiftkerze ist in der DE-PS 28 02 625 wiedergegeben. Auf den Inhalt dieser Druckschrift wird Bezug genommen.

Bei der erfindungsgemäßen Glühstiftkerze 1 besteht der Heizkörper 2 aus einem hochtemperaturfesten, korrosionsbeständigen Glührohr 3, in welchem sich eine sogenannte 3-Stoff-Widerstandswendel 4, eingebettet in einem Keramik-Isolierpulver 5, befindet.

Das anschlußseitige Ende 12 der 3-Stoff-Widerstandswendel 4 ist an einem Anschlußbolzen 6 mit einem Aufsteckdorn 7 befestigt. Das brennraumseitige Ende 13 der 3-Stoff-Widerstandswendel 4 ist über eine Schweißverbindung 8 mit der Spitze des Glührohrs 3 verbunden.

Die Glühstiftkerze gemäß der Erfindung ist für einen Dieselmotor für Fahrzeuge mit einer Bordnetzspannung von 24 Volt ausgelegt. Hierfür ist brennraumseitig eine Heizwendel 9 mit einem konstanten Widerstand und eine anschlußseits nachgeschaltete Regelwendel 10 mit einem variablen Widerstand hintereinander geschaltet. Die Regelwendel 10 besitzt einen hohen positiven Widerstands-Temperatur-Koeffizienten (PTC).

Als Werkstoff für die Heizwendel 9 ist eine Legierung aus Eisen, Chrom, Aluminium (FeCrAl) oder Nickelchrom (NiCr 8020) oder eine NiCrAl-Legierung und für die Regelwendel 10 Reinstnickel (99,9 % Ni) oder Reinsteisen (99,9 % Fe) oder eine Nickeleisenlegierung (NiFe 701) vorgesehen.

Erfindungsgemäß ist eine weitere Widerstandswendel 11 zwischen dem Anschlußbolzen 6 und der Regelwendel 10 angeordnet, die nach ihrer Bauart der Heizwendel 9 entspricht und auch aus derartigen Werkstoffen besteht. Mittels der zusätzlichen Widerstandswendel 11 kann der Einzelwiderstand insbesondere der bei 24 Volt-Bordnetzen sonst sehr labilen Regelwendel erniedrigt und damit deren Drahtquerschnitt erhöht werden. Gleichzeitig wird auch der Drahtquerschnitt der Heizwendel 9 und damit auch deren Stabilität erhöht.

Bei einem Ausführungsbeispiel beträgt der Drahtdurchmesser d₁ der Heizwendel 9 d₁ ∼ 0,3, bis 0,35 mm, der Drahtdurchmesser d₂ der Regelwendel 10 d₂ ∼ 0,25 bis 0,3 mm und der Drahtdurchmesser d₃ der zusätzlichen Widerstandwendel 11 d₃ > 0,3 mm, insbesondere d₃ ∼ 0,3 bis 0,35 mm.

Bei einem Ausführungsbeispiel mit einem Wendeldurchmesser d₄ ∼ 4,5 mm der 3-Stoffwendel beträgt die axiale Länge 1₁ der Heizwendel 9 1₁ ∼ 6 mm, die axiale Länge 1₂ der Regelwendel 1₂ ∼ 20 mm und die axiale Länge 1₃ der zusätzlichen Widerstandswendel 11 1₃ ∼ 3 mm. Die einzelnen Wendelabschnitte können - je nach Anwendungsfall - folgende Längen haben: 1₁ = 5 bis 8 mm, 1₂ = 18 bis 23 mm, 1₃ = 2 bis 5 mm. Die Abmessungen sind in der Zeichnung nicht maßstabsgetreu wiedergegeben. Die Verwendung der erfindungsgemäßen sogenannten "3-Stoff-Widerstandswendel" ist nicht auf Fahrzeuge mit einer 24-Volt-Bordnetzspannung beschränkt, sie kann entsprechend auch bei Bordnetzen anderer Spannung Vorteile haben.

## Patentansprüche

1. Glühstiftkerze (1), die ein Kerzengehäuse und einen sich hieraus erstreckenden Heizkörper/Glühstift (2) mit in seinem Glührohr (3) befindlichen, in Keramik-Isolierpulver (5) gebetteten Widerstandswendeln (9, 10) besitzt, von denen eine als Heizwendel (9) dient, mit ihrem einen Ende (13) mit der Spitze des Glührohres (3) fest und elektrisch leitend verbunden ist und einen im wesentlichen konstanten elektrischen Widerstand zur Bildung einer Glühzone hat, und von denen die andere eine Regelwendel (10) ist, die einerseits mit dem zweiten Ende der Heizwendel (9) und andererseits mit einem Anschlußbolzen (6) elektrisch leitend in Verbindung steht und einen hohen positiven Widerstands-Temperatur-Koeffizienten (PTC) zur Temperaturbegrenzung der Heizwendel (9) aufweist, wobei die beiden Widerstandswendeln (9, 10) zusammen einen gegenüber einer 12-Volt-Glühstiftkerze erhöhten Widerstand zur Strom- und damit zur Heizleistungsbegrenzung aufweisen, dadurch gekennzeichnet, daß der Regelwendel (10) anschlußseitig eine zusätzliche Widerstandswendel (11) vorgeschaltet ist, die nach Bauart und Material der Heizwendel (9) entspricht, und daß zur Kompensierung der hiermit verbundenen Widerstandserhöhung der Drahtdurchmesser (d₂) der Regelwendel (10) und auch gegebenenfalls der Drahtdurchmesser (d₁) der Heizwendel (9) im Sinne einer Widerstandserniedrigung gegenüber einer nur eine Heizwendel (9) und eine Regelwendel (10) aufweisenden Glühstiftkerze vergrößert ist.

2. Glühstiftkerze nach Anspruch 1, dadurch gekennzeichnet, daß der Drahtdurchmesser (d₂) der Regelwendel (10) ca. 0,25 bis 0,3 mm und der Drahtdurchmesser (d₁) der Heizwendel (9) ca. 0,3 bis 0,35 mm beträgt.

3. Glühstiftkerze nach Anspruch 1, dadurch gekennzeichnet, daß die Regelwendel (10) aus Reinstnickel oder Reinsteisen und die Heizwendel (9) wie auch die zusätzliche Widerstandswendel (11) aus einer FeCrAl- oder aus einer NiCr- oder aus einer NiCrAl-Legierung bestehen.

## Claims

1. Pencil-type glow plug (1), which has a plug housing and a heating element/glow pencil (2) extending therefrom, with resistance coils (9, 10) which are located in its ignition tube (3), and are embedded in ceramic/insulating powder (5), one of which is used as a heating coil (9), is firmly and electrically conductively connected at its one end (13) to the tip of the ignition tube (3) and has an essentially constant electrical resistance in order to form a glow zone, and the other of which is a control coil (10) which is electrically conductively connected on the one hand to the second end of the heating coil (9) and on the other hand to a connecting bolt (6) and has a high positive resistance/temperature coefficient (PTC) in order to limit the temperature of the heating coil (9), the two resistance coils together having a resistance which is higher than that of a 12 volt pencil-type glow plug, in order to limit the current and, hence, the heating power, characterised in that, connected on the connection side upstream of the control coil (10), is an additional resistance coil (11) whose type of construction and material correspond to the heating coil (9), and in that, in order to compensate for the resistance increase linked thereto, the wire diameter (d₂) of the control coil (10), and possibly the wire diameter (d₁) of the heating coil (9), is increased in the sense of a resistance reduction in comparison with a pencil-type glow plug having only one heating coil (9) and one control coil (10).

2. Pencil-type glow plug according to Claim 1, characterised in that the wire diameter (d₂) of the control coil (10) is approximately 0.25 to 0.3 mm, and the wire diameter (d₁) of the heating coil (9) is approximately 0.3 to 0.35 mm.

3. Pencil-type glow plug according to Claim 1, characterised in that the control coil (10) is composed of very pure nickel or very pure iron, and both the heating coil (9) and the additional resistance coil (11) are composed of an FeCrAl, an NiCr or an NiCrAl alloy.

## Revendications

1. Bougie de préchauffage (1) qui possède un boîtier de bougie et un crayon de préchauffage (corps de préchauffage 2) qui s'étend à partir de lui avec, dans sont tube de préchauffage (3) des spirales résistantes (9, 10) incorporées dans une poudre isolante de céramique (5), dont l'une sert de spirale chauffante (9), avec l'une de ses extrémités (13) fixée et liée électriquement à la pointe du tube de préchauffage (3) et qui a une résistance électrique essentiellement constante pour former une zone très chaude et dont l'autre est une spirale de régulation (10) qui communique d'une part avec la deuxième extrémité de la spirale chauffante (9) et d'autre part avec un goujon de connexion (6) en contact électrique et qui présente un coefficient de température de résistance (PTC) très positif pour limiter la température de la spirale chauffante (9), les deux spirales résistantes (9, 10) présentant ensemble une résistance accrue par rapport à celle d'une bougie de préchauffage 12 volt pour limiter le courant et ainsi la puissance de chauffage, bougie de préchauffage caractérisée en ce que la spirale de régulation (10) présente en amont du coté connexion une spirale supplémentaire résistante (11) qui correspond à la construction et au matériau de la spirale chauffante (9) et que pour compenser l'augmentation de résistance qui en résulte, on augmente le diamètre du fil (d₂) de la spirale de régulation (10) et aussi le cas échéant le diamètre (d₁) de la spirale chauffante (9) dans le sens d'une diminution de résistance par rapport à une bougie de préchauffage ne présentant qu'une spirale chauffante (9) et une spirale de régulation (10).

2. Bougie de préchauffage selon la revendication 1, caractérisée en ce que le diamètre de fil (d₂) de la spirale de régulation (10) mesure environ 0,25 à 0,3 mm et que le diamètre de fil (d₁) de la spirale chauffante (9) mesure environ 0,3 à 0,35 mm.

3. Bougie de préchauffage selon la revendication 1, caractérisée en ce que la spirale de régulation (10) est en nickel très pur ou en fer très pur et la spirale chauffante (9) ainsi que la spirale résistante supplémentaire (11) est en alliage FeCrAl ou NiCr ou NiCrAl.
